# FASCICULE DE BREVET EUROPEEN

(11) **EP 3 239 648 B1**
(45) Date de publication et mention de la délivrance du brevet: **12.09.2018**
(21) Numéro de dépôt: 17167763.6
(22) Date de dépôt: 24.04.2017
(51) Int. Cl.: F42B 3/02, F42B 3/26, F42D 1/04

(54) **DISPOSITIF RENFORCATEUR D'AMORCAGE**
ZÜNDVERSTÄRKUNGSVORRICHTUNG
PRIMING REINFORCEMENT DEVICE

(30) Priorité: 27.04.2016 FR 1653739
(43) Date de publication de la demande: 01.11.2017
(73) Titulaire: Nitrates&Innovation, 75008 Paris (FR)
(72) Inventeur: Jauffret, Gilles, 84800 Lagnes (FR); Della Bella, Roméo, 23900 Lecco (IT)
(74) Mandataire: Domange, Maxime

(56) Documents cités:
- WO-A2-97/25585
- US-A- 3 407 730
- US-A- 4 765 246

## Description

La présente invention concerne un dispositif renforçateur d'amorçage d'explosif sous forme de cartouche connu sous la dénomination « booster ».

De façon connue, un tel dispositif sert à renforcer l'amorçage d'un explosif principal de faible sensibilité tel que du nitrate fioul (ANFO) ou de l'émulsion composite. Il comprend pour ce faire un autre explosif aussi dénommé explosif secondaire qui possède une grande énergie et une meilleure sensibilité tel que du TNT (trinitrotoluène), PETN (tétra nitrate de pentaérythrite) ou RDX (cyclotriméthylènetrinitramine), ou une charge bi-composant tel qu'un mélange de nitrate d'ammonium et nitrométhane. Cet explosif secondaire du booster est activé par un détonateur du type détonateur électrique, non électrique ou électronique ou encore un cordeau détonant, le dit détonateur comprenant lui-même une charge explosive dans un petit récipient tubulaire se prolongeant d'un fil ou cordon transmettant l'activation électrique ou électronique.

On connait dans US 4 765 246 A, EP 2 177 866, US 3 1836 836 et US 4 334 476 des cartouches de booster comprenant des contenants à paroi cylindrique externe rigide en matière plastique renfermant en leur sein (i) un compartiment destiné à recevoir un explosif et (ii) un (ou deux) logement(s) intérieurs de détonation cylindrique(s) de plus petits diamètres destinés à recevoir un détonateur et (iii) un orifice traversant longitudinal central apte à recevoir et protéger le fil du détonateur, le dit compartiment interne rempli de charges explosive étant rempli par coulage de charge d'explosif sous forme de poudre ou sous forme de fluide visqueux.

Il est possible d'assembler plusieurs cartouches bout à bout afin d'apporter la puissance d'amorçage requise dans les conditions de mises en oeuvre difficiles, notamment pour des forages de trou d'un diamètre supérieur à 80mm.

Dans US 4 485 741, le détonateur et son fil ou cordeau détonant sont inclus dans des compartiments externes à l'extérieur de la cartouche cylindrique contenant l'explosif, le détonateur étant ensuite inclus dans l'explosif au sein de la cartouche.

Dans ces différents documents, le contenant cylindrique de la cartouche assure le confinement étanche de l'explosif afin d'éviter tout contact entre l'explosif et l'opérateur d'une part et d'autre part entre l'explosif et l'eau du trou de mine dans lequel la dite cartouche doit être installée. De même, l'avantage des logements spécifique de détonation est de protéger et stabiliser le positionnement du détonateur et/ou du cordeau détonant en évitant de devoir l'introduire en contact direct avec de l'explosif pour l'opérateur.

Un inconvénient dans les cartouches de ce type tient dans la perte d'efficacité de transmission de la détonation à l'explosif du fait du confinement de l'explosif par une paroi séparative d'avec le détonateur. En outre, souvent, le détonateur peut sortir accidentellement de son logement dans lequel il n'est pas bloqué ce qui occasionne des ratés de tir.

En fin la mise en place de l'explosif par coulage au sein du dit compartiment cloisonné représente un certain risque pour l'opérateur.

Le but de la présente invention est de fournir un dispositif renforçateur d'amorçage d'explosif amélioré qui permette notamment de :
- augmenter l'efficacité de la détonation, et
- faciliter la mise en place de l'explosif dans la cartouche et la mise en place de la cartouche dans un trou de mine rempli d'eau ainsi que son amorçage par le détonateur, et
- stabiliser le positionnement du détonateur sans affecter la fiabilité de la détonation.

Pour ce faire, la présente invention fournit une cartouche de renforçateur d'amorçage d'explosif comprenant :
- un couvercle amovible et un réceptacle (ou container), de préférence en matière plastique, à paroi externe d'enveloppe rigide sensiblement cylindrique fermée à une extrémité par une paroi transversale formant un plancher et configuré pour être fermé à l'autre extrémité par ledit couvercle amovible, et
- un matériau explosif et de préférence au moins un détonateur ou cordeau détonant disposé au sein du dit réceptacle,
- ledit matériau explosif se présente sous forme d'au moins un bloc solide comprimé apte à épouser sensiblement la forme d'un compartiment interne délimité par la dite paroi externe cylindrique du réceptacle et le dit plancher, ledit bloc de matériau explosif de par sa forme délimitant en son sein au moins une cavité cylindrique longitudinale ouverte d'un seul côté formant un logement de détonation apte à recevoir un dit détonateur ou cordeau détonant,
- le dit couvercle comprend au moins un orifice d'introduction du détonateur disposé en vis-à-vis de l'ouverture du dit logement de détonation lorsque ledit bloc de matériau explosif est inséré dans ledit compartiment interne vide du réceptacle,
caractérisée en ce que :
- le dit orifice d'introduction du détonateur est partiellement fermé par un opercule comprenant au moins un élément déformable apte à autoriser l'introduction du dit détonateur ou cordeau détonant par passage à travers le dit orifice d'introduction vers le dit logement de détonation et empêchant la sortie en sens inverse dudit détonateur ou cordeau détonant à travers le dit orifice d'introduction une fois celui-ci en place dans le dit logement de détonation, et
- le dit plancher comporte au moins un évent apte à permettre l'évacuation de l'air et/ou de l'eau à travers le plancher lorsque l'on insère ledit bloc au sein du dit réceptacle et que l'on insère la dite cartouche dans de l'eau, notamment l'eau d'un trou de mine rempli d'eau.

On comprend que :
- le dit logement de détonation est fermé à son autre extrémité longitudinale, et
- les dits éléments déformables sont aptes à bloquer le dit détonateur dans son logement et le dit opercule permet d'éviter également l'accès physique à de l'explosif à nu dans le dit compartiment interne d'autre part.

La cartouche selon la présente invention est donc avantageuse en ce que - de par la conformation du matériau explosif sous forme de bloc compressé incluant dans sa masse au moins une dite cavité de logement de détonation, elle ne comprend pas de parois séparatives entre l'explosif et le détonateur d'une part. Et, d'autre part, le dit bloc de matériau explosif peut supporter un contact direct avec l'eau lors de l'introduction de la cartouche dans un trou rempli d'eau sans avoir à être entièrement confiné de manière étanche, sous réserve de prévoir des dits évents et orifices du plancher et du couvercle permettant l'évacuation de l'air et/ou de l'eau lors de la mise en place du bloc de matériau explosif comprimé en usine dans le dit compartiment interne et lors de la descente de la cartouche en comprenant dans un trou rempli d'eau.

Par ailleurs, La conformation du matériau explosif sous forme de bloc solide comprimé facilite sa mise en place en toute sécurité dans le dit compartiment interne car il peut être manipulé par un robot pour sa mise en place dans le compartiment interne du réceptacle. Par exemple, des pinces positionneront le bloc de matériau explosif à la verticale du réceptacle, avant une étape finale de chute par gravité.

Pour la mise en place par chute par gravité du bloc de matériau explosif dans le dit compartiment, il est nécessaire de prévoir un jeu entre les parois latérales du compartiment interne et celles du dit bloc. Ce jeu génère toutefois un volume non négligeable d'air qui s'il est emprisonné dans ledit réceptacle va réduire la densité apparente de l'objet et ainsi ralentir sa mise en place d'une cartouche dans des trous de mine remplis d'eau ce qui est un inconvénient important pour l'utilisateur. C'est pourquoi on prévoit des dits évents et orifices du plancher et du couvercle permettant l'évacuation de l'air et/ou de l'eau lors de la mise en place du bloc de matériau explosif comprimé en usine dans le dit compartiment interne et/ou lors de la descente de la cartouche dans un trou rempli d'eau Cela réduit la tendance de la cartouche à flotter et accélère sa descente au fond du trou de mine rempli d'aveu.

Plus particulièrement, la cartouche selon l'invention comprend :
- undit réceptacle comprenant une paroi interne cylindrique rigide formant un canal central, longitudinal ouvert à ses deux extrémités longitudinales s'étendant depuis ledit plancher qui lui est solidaire au niveau d'une première ouverture à une première extrémité longitudinale formant ainsi un orifice central, dans le dit plancher, la deuxième ouverture à une deuxième extrémité longitudinale de ladite paroi interne cylindrique arrivant en vis à vis d'un orifice central dudit couvercle, le dit compartiment interne du réceptacle apte à recevoir ledit bloc de matériau explosif présentant une forme annulaire délimitée par la dite paroi externe cylindrique et la dite paroi interne cylindrique, et
- un dit bloc de matériau explosif présentant un orifice cylindrique central longitudinal, traversant ledit bloc sur toute sa longueur, ouvert à ses deux extrémités longitudinales en vis-à-vis de l'orifice circulaire central dudit couvercle et respectivement de l'orifice circulaire central du dit plancher.

Ces passages traversant centraux du réceptacle et du bloc d'explosif permettent l'introduction et la protection des fils des détonateurs d'une part et d'autre part le passage de l'air et/ou de l'eau et leur dite évacuation en dehors dudit compartiment interne lorsque l'on insère ledit bloc au sein du dit réceptacle et que l'on insère la dite cartouche dans le l'eau.

En pratique on introduit d'abord le détonateur et son fil ou cordeau détonant dans un dit canal cylindrique central longitudinal du réceptacle depuis l'orifice central du plancher, puis on le fait sortir par l'orifice central du couvercle, et enfin on l'introduit dans le logement de détonation par l'orifice de détonation du couvercle, le fil ou cordeau détonant s'étendant dans le dit canal central du compartiment interne du réceptacle.

De préférence, un dispositif de protection du fil de chaque détonateur est obtenu par réalisation d'un passage en creux sur une partie protubérante du couvercle. Plus particulièrement, un bord périphérique en élévation autour de l'orifice central du couvercle comprend un creux apte à laisser passer un fil de détonateur ou cordeau détonant entre l'orifice central et au moins un orifice d'introduction de détonateur permettant de protéger le fil de détonateur ou cordeau détonant, notamment de toute friction entre le couvercle et le terrain au fond du trou dans lequel on installe la cartouche.

De préférence, ledit bloc de matériau explosif comprimé présente une densité au moins égale à 1.3, de préférence au moins 1.4.

Une densité inférieure à 1.30 s'avère un handicap lors de la mise en place d'une cartouche dans des trous de mine remplis d'eau car le temps de descente s'en trouve trop long ce qui suscite des plaintes des utilisateurs. C'est aussi pour éviter que la cartouche ne descende pas assez vite, que la cartouche est pourvue d'orifices haut et bas, pour permettre à l'eau (du trou de mine) de circuler dans le réceptacle ou container et chasser l'air comme discuté ci-dessus. Ainsi, la densité apparente de la cartouche obtenue est d'environ au moins 1.35 à 1.4.

Plus particulièrement, ledit bloc de matériau explosif comprimé comprend des écailles de TNT comprimées.

De préférence encore, ledit bloc de matériau explosif comprimé présente une surface externe latérale légèrement tronconique évasée en s'élargissant du côté de sa face présentant la dite ouverture de la cavité cylindrique longitudinale formant logement de détonation.

Cette forme évasée rend plus aisé le démoulage du dit bloc de matériau explosif lorsque celui-ci est réalisé par compression dans un moule d'une part, et d'autre part, cette forme évasée permet de ménager un jeu avec un espace périphérique minime entre sa surface externe tronconique et les surfaces des parois cylindriques voire tronconiques dudit compartiment interne du réceptacle dans lequel ledit bloc de matériau explosif est inséré ce qui en facilite la mise en place par gravité comme mentionné ci-dessus.

Plus particulièrement encore, les dits éléments déformables aptes à autoriser l'introduction et empêchant la sortie en sens inverse dudit détonateur ou cordeau détonant à travers le dit orifice d'introduction sont constitués par un opercule en matière plastique en forme d'entonnoir fendu radialement formant une pluralité d'éléments déformables élastiques adjacents séparés par des dites fentes s'étendant dessous le dit couvercle.

On comprend que ces éléments déformables élastiques adjacents ont été dimensionnés et formés pour être suffisamment souples et donc permettre le passage du détonateur par déformation et suffisamment rigides pour empêcher sa sortie du logement de détonation une fois retournés en position initiale d'obturation partielle après passage du détonateur ou cordeau détonant du fait de leur élasticité.

Plus particulièrement encore, le dit plancher comprend des perforations sous formes de fentes formant des dits évents.

Plus particulièrement encore, lesdites fentes formant des dits évents sont disposées de préférence en périphérie dudit plancher sous forme d'arc de cercle au pied à la jonction avec la dite paroi externe cylindrique du réceptacle.

De préférence encore, la surface du bloc de matériau explosif n'est pas en contact avec toute la surface intérieur du plancher sur laquelle elle repose de manière à permettre le passage de l'air et/ou de l'eau et leur dite évacuation en dehors dudit compartiment interne lorsque l'on insère ledit bloc de matériau explosif au sein du dit réceptacle et/ou que l'on insère la dite cartouche dans l'eau.

Plus particulièrement, la surface intérieure dudit plancher du côté destiné à être en contact avec le dit bloc de matériau explosif comprend des rainurages ou protubérances, de préférence disposées circulairement co-axialement ou de préférence encore radialement, sur lesquels reposent le dit bloc de matériau explosif de manière à permettre le passage de l'air et/ou de l'eau entre le dit bloc de matériau explosif et le plancher.

Plus particulièrement encore, le dit bloc de matériau explosif comprend deux logements de détonation cylindriques longitudinaux disposés symétriquement de part et d'autre d'un dit orifice cylindrique central longitudinal et le dit couvercle comprend deux orifices d'introduction du détonateur disposés en vis-à-vis des ouvertures des dits logements de détonation symétriquement de part et d'autre d'un orifice central dudit couvercle.

Plus particulièrement encore, ledit couvercle présente une paroi de fond transversale circulaire surmontée par une paroi latérale périphérique tubulaire comprenant sur sa face externe des premiers éléments d'assemblage du couvercle, de préférence des premiers éléments de filetage ou d'embossage, aptes à coopérer, de préférence par vissage ou par insertion en force, avec des éléments complémentaires d'assemblage , de préférence des éléments de filetage ou respectivement d'embossage complémentaires , sur la face interne de l'extrémité longitudinale de la paroi cylindrique externe du réceptacle pour permettre la fermeture du réceptacle avec le couvercle.

Plus particulièrement encore, le dit couvercle présente sur sa face latérale externe des deuxièmes éléments d'assemblage du couvercle, de préférence des deuxièmes éléments de filetage ou d'embossage du couvercle, aptes à coopérer, de préférence par vissage ou par insertion en force, avec des deuxièmes éléments complémentaires d'assemblage, de préférence des deuxièmes éléments complémentaires de filetage ou respectivement d'embossage, sur la face interne de l'extrémité longitudinale opposée de la paroi cylindrique externe du réceptacle au-delà dudit plancher de manière à permettre l'assemblage, de préférence par vissage ou insertion en force, des dits deuxièmes éléments d'assemblage du couvercle d'une première cartouche disposée bout à bout axialement par rapport à une deuxième cartouche, avec des dits deuxièmes éléments complémentaires d'assemblage d'une deuxième cartouche.

Plus particulièrement encore, ledit couvercle présente une paroi de fond transversale circulaire comprenant des dits orifices d'introduction, les dits éléments déformables aptes à autoriser l'introduction et empêchant la sortie en sens inverse dudit détonateur ou cordeau détonant à travers le ou les dits orifices d'introduction s'étendant en dessous de ladite paroi de fonds du couvercle.

La présente invention a également pour objet un train de cartouches comprenant au moins deux cartouches selon l'invention assemblées coaxialement (XX') bout à bout.

D'autres caractéristiques et avantages de la présente invention ressortiront mieux à la lecture de la description qui va suivre, faite de manière illustrative et non limitative, en référence aux dessins annexés sur lesquels :
- les figures 1A et 1B représentent un réceptacle ou container 1 d'une cartouche 10 selon l'invention en coupe longitudinal axiale (figure 1A) et en perspective en éclaté d'un demi réceptacle avec un couvercle (figure 1B) ;
- les figures 1C et 1D représentent une vue de dessus (figure 1C), et une vue dessous (figure 1D) du plancher 1c du réceptacle ou container 1 du réceptacle ;
- les figures 2A et 2B représentent un bloc de matériau explosif 3 en perspective (figure 2A) et en coupe axiale (figure 2B) ;
- la figure 3 est une vue en perspective et en coupe d'une demie cartouche selon l'invention avec un bloc de matériau explosif en place dans un réceptacle fermé par un couvercle, mais sans détonateur ;
- les figures 4A, 4B et 4C sont des vues du couvercle de dessus (figure 4A), de dessous (figure 4B), et de côté (figure 4C); et
- la figure 5 est une vue d'un détonateur électrique et son fil, et
- les figures 6A et 6B sont des vues d'un train de deux cartouche munies de 4 détonateurs dans un trou de mine 11 (figure 6A) et d'une cartouche selon l'invention munie d'un cordeau de détonation (figure 6B).

Une cartouche 10 selon la présente invention est composée de 3 composants principaux à savoir : un réceptacle ou container 1, un couvercle 2 et un bloc de matériau explosif 3 auxquels peuvent s'ajouter un ou deux détonateurs 4 ou un cordeau détonant 5.

Sur les figures 1A et 1B, le réceptacle en matériau plastique ayant été soumis à un traitement antistatique comprend :
- une paroi externe d'enveloppe la rigide cylindrique de diamètre externe D= 30-90 mm, notamment 60 mm et longueur L= 100 à 200 mm, notamment environ 150 mm,
- une paroi de fonds ou plancher 1c circulaire rigide disposée à proximité d'une première extrémité longitudinale de la paroi externe cylindrique 1a,
- une paroi interne cylindrique 1b rigide coaxiale de la paroi externe d'enveloppe 1a, formant un canal cylindrique central longitudinal 1d ouvert à ses deux extrémités longitudinales 1c2 et 1c4 s'étendant depuis ledit plancher 1c qui lui est solidaire au niveau d'une première ouverture 1c2 à une première extrémité longitudinale formant ainsi un orifice central 1c2 dans le dit plancher, jusqu'à une deuxième ouverture 1c4 à une deuxième extrémité longitudinale du dit canal cylindrique central longitudinal 1d arrivant à proximité de la deuxième extrémité longitudinale de la paroi externe cylindrique 1a, et
- un couvercle 2 comprenant une paroi de fond transversale circulaire 2c surmontée par une paroi latérale périphérique tubulaire 2d.La paroi de fonds 2c du couvercle comprend un orifice central 2b disposés entre deux orifices d'introduction du détonateur 2a. L'orifice central 2b du couvercle est disposé en vis-à-vis de la deuxième ouverture 1c4 à une deuxième extrémité longitudinale du dit canal cylindrique central longitudinal 1d de la paroi interne cylindrique 1b lorsque le dit couvercle est assemblé au dit réceptacle au niveau de sa deuxième extrémité longitudinale.

L'espace annulaire 1d1 délimité, à l'intérieur du réceptacle 1 au-dessus dudit plancher et dessous le dit couvercle, par la dite paroi externe cylindrique la et la dite paroi interne cylindrique 1b, forme un compartiment interne vide 1d1 du réceptacle apte à recevoir ledit bloc de matériau explosif 3 représenté sur les figures 2A et 2B.

Le bloc annulaire 3 est formé d'un matériau moulé par compression à l'aide d'une presse hydraulique appliquant une force de20 à 50 tonnes à partir d'un matériau initial constitué de particules de TNT de dimensions de 2 à 20 mm de longueur et 0.2 à 0.8 mm d'épaisseur sous forme d'écailles. Avant compression, le matériau d'écailles de TNT présente une densité de 0.75 à 0.85 et après compression une densité de 1.40 à 1.55 La densité globale apparente dans l'eau de la cartouche équipée dudit bloc 3 et de deux détonateurs 4 est de 1.35 à 1.40

Le bloc de matériau explosif comprimé présente une surface externe latérale 3a cylindrique ou de préférence légèrement tronconique (l'angle alpha étant de moins de 5°) évasée en s'élargissant du côté de sa face tournée vers l'extrémité ouverte du réceptacle dessous le couvercle.

Le bloc de matériau explosif présente un orifice cylindrique central longitudinal 3c qui le traverse sur toute sa hauteur, étant ouvert à ses deux extrémités longitudinales 3c1 et 3c2 et deux cavités cylindriques longitudinales 3b de diamètre d2 ouvertes d'un seul côté par un orifice évasé (en entonnoir) 3b2 et avec un fonds 3b1 fermé, formant deux logements de détonation aptes à recevoir chacun un détonateur 4. La forme évasée (en entonnoir) de l'orifice 3b2 du logement de détonation facilite la mise en place du détonateur en son sein.

A titre illustratif le diamètre interne d1 de la paroi interne cylindrique 1b est de 1/5 à 1/4 de D (diamètre externe de la paroi externe 1a) et le diamètre interne d2 des logements de détonateur 3b est de 1/3 à 2>/3, de préférence environ 1/2 de d1.

Pour la mise en place du bloc de matériau explosif 3 dans le dit compartiment interne 1d1, l'orifice ou canal cylindrique central traversant longitudinal 3c du bloc de matériau explosif est introduit par une première extrémité longitudinale évasée 3c1 autour de la dite paroi interne cylindrique 1b du réceptacle, la dite paroi interne 21b étant de diamètre légèrement inférieur à celui de l'orifice ou canal cylindrique central traversant longitudinal 3c de diamètre d1 du bloc de matériau explosif.

Pour favoriser l'évacuation de l'air au sein des dits logements de détonation 3b lors d'une mise en place dans un trou 11 rempli d'eau, dans un mode de réalisation non représenté un canal étroit traverse le bloc entre le fonds 3b1 du logement de détonation 3b et la face 3d du bloc de matériau destinée à reposer sur le plancher 1c.

La surface intérieure 1f dudit plancher 1c du côté destiné à être en contact avec le dit bloc de matériau explosif comprend 8 embossages en saillie 1c3 disposés symétriquement radialement en étoile autour de l'orifice central 1c2 du plancher sur une longueur inférieure au rayon entre l'orifice 1c2 et la circonférence du plancher, sur lesquels reposent la surface 3d dudit bloc de matériau explosif de manière à permettre le passage de l'air et/ou de l'eau entre le dit bloc de matériau explosif et le plancher.

Le dit plancher 1c comprend des perforations sous formes de fentes 1c1 formant des dits évents. Les 4 fentes 1c1 formant des dits évents sont disposées en périphérie ou circonférence dudit plancher sous forme d'arc de cercle au pied à la jonction avec la dite paroi externe cylindrique 1a) du réceptacle.

Les étapes de mise en place des blocs comprimés 3 dans les containers 1 se font à l'aide d'un robot. Des pinces positionnent les blocs comprimés 3 à la verticale des containers, puis ils seront mis en place par gravité. La forme évasée assure introduction facile par chute libre dans le container avec un jeu entre les parois latérales du compartiment interne 1d1 et celles 3a du bloc 3. Ce jeu génère un volume non négligeable d'air qui est évacué par les évents 1c1. La densité apparente de la cartouche dans l'eau est ainsi de1.35 à 1.40.

Une fois le bloc de matériau explosif 3 en place dans le compartiment interne 1d1 posé sur le plancher 1c et recouvert par le couvercle 2, les deux ouvertures évasée 3b2 des deux logements de détonation 3b se retrouvent en vis à vis juste dessous des deux orifices d'introduction de détonateur 2a et la deuxième ouverture 3c2 de l'orifice cylindrique centrale traversant 3c se retrouve en vis à vis de l'orifice central 2b dudit couvercle.

La paroi de fond transversale circulaire 2c du couvercle 2 surmontée par une paroi latérale périphérique tubulaire 2d comprend sur sa face externe des premiers éléments d'assemblage 2d1 en forme d'embossage en saille 2d1, aptes à coopérer par insertion en force, avec des éléments complémentaires d'assemblage en forme d'embossage complémentaire 1e1, sur la face interne de l'extrémité longitudinale de la paroi cylindrique externe la du réceptacle pour permettre la fermeture du réceptacle avec le couvercle.

Le dit couvercle 2 présente sur sa face externe des deuxièmes éléments d'assemblage sous forme d'embossage en saillie 2d2 du couvercle, aptes à coopérer en insertion en force, avec des deuxièmes éléments complémentaires d'assemblage en forme d'embossage complémentaire 1e2, sur la face interne de l'extrémité longitudinale opposée de la paroi cylindrique externe la du réceptacle au-dessous dudit plancher de manière à permettre l'assemblage, par insertion en force, des dits deuxièmes éléments d'assemblage 2d2 du couvercle d'une première cartouche 10a disposée bout à bout axialement par rapport à une deuxième cartouche 10b, avec des dits deuxièmes éléments complémentaires d'assemblage 1e2 d'une deuxième cartouche 10b comme montré figure 6A.

Sur la figure 6B dans une variante de réalisation, le détonateur électrique 4 est remplacé par un cordeau détonant 5, constitué d'une âme d'explosif tel que pentrite contenue dans une gaine textile enrobée d'une enveloppe plastique. Dans ce cas la cartouche ne contient qu'un seul cordeau détonant.

Comme montré sur les figures 4A, 4B et 4C, ledit couvercle 2 présente une paroi de fond transversale circulaire 2c comprenant des dits orifices d'introduction 2a partiellement fermés par des opercules en forme d'entonnoirs en sous face de la dite paroi de fonds 2c. Chaque opercule en forme d'entonnoir est percé et fendu en croix par 4 fentes 2a2 délimitant 4 éléments déformables élastiques 2a1 aptes à autoriser l'introduction du dit détonateur ou cordeau détonant 5par passage à travers undit orifice de d'introduction 2a vers le dit logement de détonation 3b et empêchant la sortie en sens inverse dudit détonateur ou cordeau détonant à travers le dit orifice d'introduction 2a une fois celui-ci en place dans le dit logement de détonation 3b du fait de la fermeture partielle de l'orifice autour du fil de détonateur 4a ou de la pression exercée le cas échéant contre le cordeau par les dits éléments élastiques suite à leur déformation.

Un bord périphérique 2b1 en élévation autour de l'orifice central 2b par rapport à la paroi de fond 2c du couvercle comprend deux creux 2b2 diamétralement opposés aptes à laisser passer chacun un fil de détonateur 4a ou cordeau détonant 5 entre l'orifice central 2b et un orifice d'introduction de détonateur 2a permettant de protéger les fils de détonateurs ou le cordeau détonant de toute friction ou abrasion entre le couvercle et le terrain au fond du trou.

Sur la figure 5, le détonateur est un détonateur électrique comportant un tube 4 renfermant un explosif activé par une impulsion électrique transmise par le fil 4a qui permet de faire exploser la charge du tube 4 ce qui permet de produire une onde de choc suffisamment puissante pour provoquer à coup sûr la détonation de la charge explosive du bloc de matériau explosif 3.

En pratique, on introduit d'abord le cordeau détonant 5 ou le détonateur 4 suivi de son fil 4 par l'orifice central 1c2 du plancher dans un dit canal cylindrique central longitudinal 1d du réceptacle, puis on le fait sortir en 1c4 par l'orifice central 2b du couvercle, et enfin on l'introduit dans un logement de détonation 3b par l'orifice de détonation du couvercle 2a, le cordeau 5 ou fil 4a s'étendant dans le dit canal central du compartiment interne du réceptacle puis passant dans un creux 2b2 du bord périphérique en élévation 2b1 de l'orifice central 2b du couvercle pour protéger le fil de détonateur ou cordeau détonant.

Le canal central 1d permet de faire rentrer le fil 4a du détonateur du haut vers le bas avant de positionner le détonateur dans son logement 3b. Ainsi la cartouche 10a, 10b se retrouve pendue de manière équilibrée et peut être descendue dans le trou 11 en déroulant le fil 4a du détonateur sans risque de détérioration du fil 4a.

## Revendications

1. Cartouche de renforçateur d'amorçage d'explosif (10) comprenant :
- un couvercle amovible (2) et un réceptacle (1), de préférence en matière plastique, à paroi externe d'enveloppe rigide sensiblement cylindrique (la) fermée à une extrémité par une paroi transversale formant un plancher (1c) et configurée pour être fermée à l'autre extrémité par ledit couvercle (2) amovible, et
- un matériau explosif (3) et de préférence au moins un détonateur (4) ou cordeau détonant (5) disposé au sein du dit réceptacle,
- ledit matériau explosif (3) se présentant sous forme d'au moins un bloc solide comprimé apte à épouser sensiblement la forme d'un compartiment interne (1d1) délimité par la dite paroi externe cylindrique (1a) du réceptacle et le dit plancher (1c), ledit bloc de matériau explosif de par sa forme délimitant en son sein au moins une cavité cylindrique longitudinale (3b) ouverte d'un seul côté (3b2) formant logement de détonation apte à recevoir un dit détonateur (4) ou cordeau détonant (5),
- le dit couvercle (2) comprend au moins un orifice d'introduction du détonateur (2a) disposé en vis-à-vis de l'ouverture (3b2) du dit logement de détonation lorsque ledit bloc de matériau explosif est inséré dans ledit compartiment interne vide (1d1) du réceptacle,
**caractérisée en ce que** :
- le dit orifice d'introduction du détonateur (2a) est partiellement fermé par un opercule comprenant au moins un élément déformable (2a1) apte à autoriser l'introduction du dit détonateur ou cordeau détonant par passage à travers le dit orifice d'introduction (2a) vers le dit logement de détonation (3b) et empêchant la sortie en sens inverse dudit détonateur ou cordeau détonant à travers le dit orifice d'introduction (2a) une fois celui-ci en place dans le dit logement de détonation, et
- ledit plancher (1c) comporte au moins un évent (1c1) apte à permettre l'évacuation de l'air et/ou de l'eau à travers le plancher lorsque l'on insère ledit bloc au sein du dit réceptacle et que l'on insère la dite cartouche (10) dans de l'eau, notamment l'eau d'un trou de mine (11) rempli d'eau.

2. Cartouche selon la revendication 1 **caractérisée en ce que** :
- ledit réceptacle comprend une paroi interne cylindrique rigide (1b) formant un canal central longitudinal (1d), ouverte à ses deux extrémités longitudinales (1c2, 1c4) s'étendant depuis ledit plancher qui lui est solidaire au niveau d'une première ouverture à une première extrémité longitudinale formant ainsi un orifice central (1c2) dans le dit plancher, la deuxième ouverture (1c4) à une deuxième extrémité longitudinale de la dite paroi interne cylindrique (1b) arrivant en vis à vis d'un orifice central (2b) dudit couvercle, le dit compartiment interne (1d1) du réceptacle apte à recevoir ledit bloc de matériau explosif présentant une forme annulaire délimitée par la dite paroi externe cylindrique (1a) et la dite paroi interne cylindrique (1b), et
- ledit bloc de matériau explosif présente un orifice cylindrique central longitudinal (3c), traversant ledit bloc sur toute sa longueur, ouvert à ses deux extrémités longitudinales (3c1, 3c2) en vis-à-vis de l'orifice central (2b) dudit couvercle et respectivement de l'orifice central (1c2) du dit plancher.

3. Cartouche selon la revendication 2 **caractérisée en ce qu'**un bord périphérique (2b1) en élévation autour de l'orifice central (2b) du couvercle comprend au moins un creux (2b2) apte à laisser passer un fil de détonateur (4a) ou un cordeau détonant (5) entre l'orifice central (2b) et au moins un orifice d'introduction de détonateur (2a) permettant de protéger le fil de détonateur ou cordeau détonant.

4. Cartouche selon l'une des revendications 1 à 3 **caractérisée en ce que** ledit bloc de matériau explosif comprimé présente une densité au moins égale à 1.3.

5. Cartouche selon la revendication 4 **caractérisée en ce que** ledit bloc de matériau explosif comprimé comprend des écailles de TNT comprimées.

6. Cartouche selon l'une des revendications 1 à 5 **caractérisée en ce que** ledit bloc de matériau explosif comprimé présente une surface externe latérale (3a) légèrement tronconique évasée en s'élargissant du côté de sa face présentant la dite ouverture (3b2) de la cavité cylindrique longitudinale (3b) formant logement de détonation.

7. Cartouche selon l'une des revendications 1 à 6 **caractérisée en ce que** des dits éléments déformables (2a1) aptes à autoriser l'introduction et empêchant la sortie en sens inverse dudit détonateur ou cordeau détonant à travers le dit orifice d'introduction (2a) sont constitués par un opercule en matière plastique en forme d'entonnoir fendu radialement formant une pluralité d'éléments déformables élastiques adjacents (2a1) séparés par des dites fentes (2a2) s'étendant dessous le dit couvercle.

8. Cartouche selon l'une des revendications 1 à 7 **caractérisée en ce que** le dit plancher (1c) comprend des perforations sous formes de fentes (1c1) formant des dits évents.

9. Cartouche selon la revendication 8 **caractérisée en ce que** lesdites fentes (1c1) formant des dits évents sont disposées en périphérie dudit plancher sous forme d'arc de cercle au pied à la jonction avec la dite paroi externe cylindrique (1a) du réceptacle.

10. Cartouche selon l'une des revendications 1 à 9 **caractérisée en ce que** la surface (3d) du bloc de matériau explosif (3) n'est pas en contact avec toute la surface intérieur (1e) du plancher (1c) sur laquelle elle repose de manière à permettre le passage de l'air et/ou de l'eau et leur dite évacuation en dehors dudit compartiment interne (1d1) lorsque l'on insère ledit bloc de matériau explosif (3) au sein du dit réceptacle et que l'on insère la dite cartouche (10) dans l'eau.

11. Cartouche selon l'une des revendications 1 à 10 **caractérisée en ce que** la surface intérieur (1e) dudit plancher (1c) destiné à être en contact avec le dit bloc de matériau explosif comprend des rainurages ou protubérances (1c3) disposées de préférence circulairement co-axialement ou de préférence encore radialement, rainurages ou protubérances sur lesquelles reposent le dit bloc de matériau explosif, de manière à permettre le passage de l'air et/ou de l'eau entre le dit bloc de matériau explosif et le dit plancher.

12. Cartouche selon l'une des revendications 2 à 11 **caractérisée en ce que** le dit bloc de matériau explosif (3a) comprend deux logements de détonation cylindriques longitudinaux disposés symétriquement de part et d'autre d'un dit orifice cylindrique central longitudinal (3c) et le dit couvercle (2) comprend deux orifices d'introduction du détonateur (2a) disposés en vis-à-vis des ouvertures (3b2) des dits logements de détonation symétriquement de part et d'autre d'un orifice central (2b) dudit couvercle.

13. Cartouche selon l'une des revendications 1 à 12 **caractérisée en ce que** ledit couvercle (2) présente une paroi de fond transversale circulaire (2c) surmontée par une paroi latérale périphérique tubulaire (2d) comprenant sur sa face externe des premiers éléments d'assemblage (2d1) du couvercle, de préférence des premiers éléments de filetage ou d'embossage (2d1), aptes à coopérer, de préférence par vissage ou en insertion en force, avec des éléments complémentaires d'assemblage (1e1), de préférence des éléments de filetage ou respectivement d'embossage complémentaires (1e1), sur la face interne de l'extrémité longitudinale de la paroi cylindrique externe (1a) du réceptacle pour permettre la fermeture du réceptacle avec le couvercle.

14. Cartouche selon l'une des revendications 1 à 13 **caractérisée en ce que** le dit couvercle présente sur sa face externe des deuxièmes éléments d'assemblage (2d2) du couvercle, de préférence des deuxièmes éléments de filetage ou d'embossage (2d2) du couvercle, aptes à coopérer, de préférence par vissage ou en insertion en force, avec des deuxièmes éléments complémentaires d'assemblage (1e2), de préférence des deuxièmes éléments complémentaires de filetage ou respectivement d'embossage, sur la face interne de l'extrémité longitudinale opposée de la paroi cylindrique externe (1a) du réceptacle au-delà dudit plancher de manière à permettre l'assemblage, de préférence par vissage ou insertion en force, des dits deuxièmes éléments d'assemblage (2d2) du couvercle d'une première cartouche disposée bout à bout axialement par rapport à une deuxième cartouche, avec des dits deuxièmes éléments complémentaires d'assemblage (1e2) d'une deuxième cartouche.

15. Cartouche selon l'une des revendications 1 à 14 **caractérisée en ce que** ledit couvercle (2) présente une paroi de fond transversale circulaire (2c) comprenant des dits orifices d'introduction (2a), les dits éléments déformables (2a1) aptes à autoriser l'introduction et empêcher la sortie en sens inverse dudit détonateur (4) ou dudit cordeau détonant (5) à travers le ou les dits orifices d'introduction (2a) s'étendant en dessous de ladite paroi de fonds du couvercle.

16. Train de cartouches comprenant au moins deux cartouches selon l'une des revendications 1 à 15 assemblées coaxialement (XX') bout à bout.

## Patentansprüche

1. Patrone eines Verstärkers zur Brennstoffzündung (10),
umfassend:
- einen abnehmbaren Deckel (2) und einen Behälter (1), vorzugsweise aus Kunststoff, mit einer Außenwand aus einer im Wesentlichen zylindrischen festen Umhüllung (1a), die an einem Ende durch eine Querwand verschlossen ist, die einen Boden (1c) bildet und konfiguriert ist, um am anderen Ende durch den abnehmbaren Deckel (2) verschlossen zu werden, und
- ein Sprengstoffmaterial (3) und vorzugsweise mindestens einen Zünder (4) oder eine Zündschnur (5), die in dem Behälter angeordnet ist,
- wobei das Sprengstoffmaterial (3) in Form von mindestens einem komprimierten festen Block vorliegt, der geeignet ist, sich im Wesentlichen an die Form einer inneren Kammer (1d1) anzupassen, die durch die zylindrische Außenwand (1a) des Behälters und den Bodens (1c) begrenzt ist, wobei der Block aus Sprengstoffmaterial aufgrund seiner Form in sich mindestens einen länglichen zylindrischen Hohlraum (3b) begrenzt, der auf einer Seite (3b2) offen ist, der eine Zündungsaufnahme bildet, die geeignet ist, einen Zünder (4) oder eine Zündschnur (5) aufzunehmen, und
- wobei der Deckel (2) mindestens eine Zündereinführöffnung (2a) aufweist, die gegenüber der Öffnung (3b2) der Zündungsaufnahme angeordnet ist, wenn der Block aus Sprengstoffmaterial in die leere innere Kammer (1d1) des Behälters eingeführt wird,
**dadurch gekennzeichnet, dass**:
- die Zündereinführöffnung (2a) teilweise durch eine Kappe verschlossen ist, die mindestens ein verformbares Element (2a1) aufweist, das geeignet ist, das Einführen des Zünders oder der Zündschnur durch Führen durch die Einführöffnung (2a) in Richtung der Zündungsaufnahme (3b) zu ermöglichen, und das Austreten in die entgegengesetzte Richtung des Zünders oder der Zündschnur durch die Einführöffnung (2a) zu verhindern, sobald dieser/diese in der Zündungsaufnahme angeordnet ist, und
- der Boden (1c) mindestens eine Entlüftungsöffnung (1c1) aufweist, die geeignet ist, das Entweichen der Luft und/oder des Wassers durch den Boden zu ermöglichen, wenn der Block in das Innere des Behälters eingeführt wird und wenn die Patrone (10) in Wasser, insbesondere das Wasser eines Bohrlochs (11), das mit Wasser gefüllt ist, eingefügt wird.

2. Patrone gemäß Anspruch 1, **dadurch gekennzeichnet, dass**:
- der Behälter eine starre zylindrische Innenwand (1b) aufweist, die einen zentralen Längskanal (1d) bildet, die an ihren beiden Längsenden (1c2, 1c4) offen ist, die sich von dem Boden aus, der mit ihr an einer ersten Öffnung fest verbunden ist, bis zu einem ersten Längsende erstreckt, wodurch auf diese Weise eine zentrale Öffnung (1c2) in dem Boden gebildet wird, wobei die zweite Öffnung (1c4) an einem zweiten Längsende der zylindrischen Innenwand (1b) gegenüber einer zentralen Öffnung (2b) des Deckels ankommt, wobei die innere Kammer (1d1) des Behälters geeignet ist, den Block aus Sprengstoffmaterial aufzunehmen, der eine ringförmige Form aufweist, die durch die zylindrische Außenwand (1a) und die zylindrische Innenwand (1b) begrenzt ist, und
- der Block aus Sprengstoffmaterial eine zentrale zylindrische Längsöffnung (3c) aufweist, die den Block über dessen gesamte Länge durchquert, die an ihren beiden Längsenden (3c1, 3c2) gegenüber jeweils der zentralen Öffnung (2b) des Deckels und der zentrale Öffnung (1c2) des Bodens geöffnet ist.

3. Patrone gemäß Anspruch 2, **dadurch gekennzeichnet, dass** ein Umfangsrand (2b1) in Erhöhung um die zentrale Öffnung (2b) des Deckels mindestens eine Vertiefung (2b2) aufweist, die geeignet ist, einen Zündfaden (4a) oder eine Zündschnur (5) zwischen der zentralen Öffnung (2b) und mindestens einer Zündereinführöffnung (2a) durchgehen zu lassen, wodurch ermöglicht wird, den Zündfaden oder die Zündschnur zu schützen.

4. Patrone gemäß einem der Ansprüche 1 bis 3, **dadurch gekennzeichnet, dass** der komprimierte Block aus Sprengstoffmaterial eine Dichte von mindestens gleich 1,3 aufweist.

5. Patrone gemäß Anspruch 4, **dadurch gekennzeichnet, dass** der komprimierte Block aus Sprengstoffmaterial komprimierte TNT-Schuppen aufweist.

6. Patrone gemäß einem der Ansprüche 1 bis 5, **dadurch gekennzeichnet, dass** der komprimierte Block aus Sprengstoffmaterial eine leicht kegelstumpfförmige seitliche Außenfläche (3a) aufweist, die aufgeweitet ist, indem sie sich auf der Seite ihrer Fläche erweitert, die die Öffnung (3b2) des länglichen zylindrischen Hohlraums (3b) aufweist, der die Zündaufnahme bildet.

7. Patrone gemäß einem der Ansprüche 1 bis 6, **dadurch gekennzeichnet, dass** verformbare Elemente (2a1), die geeignet sind, das Einführen des Zünders oder der Zündschnur durch die Einführöffnung (2a) zu ermöglichen und das Austreten davon in die entgegengesetzte Richtung zu verhindern, aus einer Kappe aus Kunststoff in Form eines radial geschlitzten Trichters gebildet sind, der mehrere benachbarte, elastische, verformbare Elemente (2a1) bildet, die durch Schlitze (2a2) getrennt sind, die sich unterhalb des Deckels erstrecken.

8. Patrone gemäß einem der Ansprüche 1 bis 7, **dadurch gekennzeichnet, dass** der Boden (1c) Perforationen in Form von Schlitzen (1c1) aufweist, die Entlüftungsöffnungen bilden.

9. Patrone gemäß Anspruch 8, **dadurch gekennzeichnet, dass** die Schlitze (1c1), die Entlüftungsöffnungen bilden, am Rand des Bodens in Form eines Kreisbogens am Fuße der Verbindungsstelle mit der zylindrische Außenwand (1a) des Behälters angeordnet sind.

10. Patrone gemäß einem der Ansprüche 1 bis 9, **dadurch gekennzeichnet, dass** die Fläche (3d) des komprimierten Blocks aus Sprengstoffmaterial (3) derart nicht mit der ganzen Innenfläche (1e) des Bodens (1c) in Kontakt ist, auf der sie aufliegt, um den Durchgang von Luft und/oder Wasser bei ihrem Entweichen aus der inneren Kammer (1d1) zu ermöglichen, wenn der komprimierte Block aus Sprengstoffmaterial (3) in das Innere des Behälters eingeführt wird und wenn die Patrone (10) in Wasser eingeführt wird.

11. Patrone gemäß einem der Ansprüche 1 bis 10, **dadurch gekennzeichnet, dass** die Innenfläche (1e) des Bodens (1c), der dazu bestimmt ist, mit dem Blocks aus Sprengstoffmaterial in Kontakt zu sein, Vertiefungen oder Erhebungen (1c3) aufweist, die vorzugsweise kreisförmig koaxial oder vorzugsweise auch radial angeordnet sind, Vertiefungen oder Erhebungen, auf denen der Block aus Sprengstoffmaterial derart ruht, um den Durchgang von Luft und/oder Wasser zwischen dem Block aus Sprengstoffmaterial und dem Boden zu ermöglichen.

12. Patrone gemäß einem der Ansprüche 2 bis 11, **dadurch gekennzeichnet, dass** der Block aus Sprengstoffmaterial (3a) zwei längliche zylindrische Zündaufnahmen aufweist, die auf beiden Seiten einer zentralen zylindrischen Längsöffnung (3c) symmetrisch angeordnet sind, und der Deckel (2) zwei Zündereinführöffnungen (2a) aufweist, die gegenüber den Öffnungen (3b2) der Zündaufnahmen symmetrisch auf beiden Seiten von einer zentralen Öffnung (2b) des Deckels angeordnet sind.

13. Patrone gemäß einem der Ansprüche 1 bis 12, **dadurch gekennzeichnet, dass** der Deckel (2) eine kreisförmigen Querbodenwand (2c) aufweist, die von einer rohrförmigen, umlaufenden Seitenwand (2d) überragt wird, die auf ihrer Außenseite erste Verbindungselemente (2d1) des Deckels aufweist, vorzugsweise erste Gewinde- oder Verdrängerelemente (2d1), die geeignet sind, vorzugsweise durch Verschrauben oder Einpressen unter Krafteinwirkung mit komplementären Verbindungselementen (1e1), vorzugsweise jeweils komplementären Gewinde- oder Verdrängerelementen (1e1), auf der Innenseite des Längsendes der zylindrischen Außenwand (1a) des Behälters zusammenzuwirken, um das Schließen des Behälters mit dem Deckel zu ermöglichen.

14. Patrone gemäß einem der Ansprüche 1 bis 13, **dadurch gekennzeichnet, dass** der Deckel auf seiner Außenseite zweite Verbindungselemente (2d2) des Deckels aufweist, vorzugsweise zweite Gewinde- oder Verdrängerelemente (2d2) des Deckels, die geeignet sind, vorzugsweise durch Verschrauben oder Einpressen unter Krafteinwirkung mit komplementären zweiten Verbindungselementen (1e2), vorzugsweise jeweils komplementären zweiten Gewinde- oder Verdrängerelementen, auf der Innenseite des Längsendes, das der zylindrischen Außenwand (1a) des Behälters jenseits des Bodens gegenüberliegt, derart zusammenzuwirken, um das Verbinden, vorzugsweise durch Verschrauben oder Einpressen unter Krafteinwirkung, der zweiten Verbindungselemente (2d2) des Deckels einer ersten Patrone, die Ende an Ende axial in Bezug auf eine zweite Patrone angeordnet ist, mit zweiten komplementären Verbindungselementen (1e2) einer zweiten Patrone zu ermöglichen.

15. Patrone gemäß einem der Ansprüche 1 bis 14, **dadurch gekennzeichnet, dass** der Deckel (2) eine kreisförmigen Querbodenwand (2c) aufweist, die Einführöffnungen (2a) aufweist, wobei die verformbaren Elemente (2a1) geeignet sind, das Einführen des Zünders (4) oder der Zündschnur (5) durch die Einführöffnung oder Einführöffnungen (2a), die sich unterhalb der Bodenwand des Deckels erstrecken, zu ermöglichen und das Austreten davon in die entgegengesetzte Richtung zu verhindern.

16. Patronenzug, umfassend mindestens zwei Patronen gemäß einem der Ansprüche 1 bis 15, die koaxial (XX') Ende an Ende zusammengefügt sind.

## Claims

1. A cartridge (10) for reinforcing explosive priming, the cartridge comprising:
- a removable lid (2) and a receptacle (1), preferably made of plastics material, having a substantially cylindrical rigid tubular outer wall (1a) closed at one end by a transverse wall forming a floor (1c) and configured to be closed at its other end by said removable lid (2); and
- an explosive material (3) and preferably at least one detonator (4) or detonating cord (5) arranged within said receptacle;
- said explosive material (3) being in the form of at least one compressed solid block suitable for matching substantially the shape of an internal compartment (1d1) defined by said cylindrical outer wall (1a) of the receptacle and by said floor (1c), said block of explosive material being of a shape defining within it at least one longitudinal cylindrical cavity (3b) open at one end (3b2) only so as to form a detonation housing suitable for receiving a said detonator (4) or detonating cord (5);
said lid (2) including at least one detonator insertion orifice (2a) arranged facing the opening (3b2) of said detonation housing when said block of explosive material is inserted in said empty internal compartment (1d1) of the receptacle;
the cartridge being **characterized in that**:
- said detonator insertion orifice (2a) is closed in part by a cap comprising at least one deformable element (2a1) suitable for allowing a said detonator or detonating cord to be inserted by passing through said insertion orifice (2a) into said detonation housing (3b) and for preventing said detonator or detonating cord from exiting in the opposite direction through said insertion orifice (2a) once in place in said detonation housing; and
- said floor (1c) includes at least one vent (1c1) suitable for discharging air and/or water through the floor when said block is inserted into said receptacle and when said cartridge (10) is inserted into water, in particular water in a borehole (11) filled with water.

2. A cartridge according to claim 1, **characterized in that**:
- said receptacle has a rigid cylindrical inner wall (1b) forming a longitudinal central channel (1d) that is open at both longitudinal ends (1c2, 1c4) extending from said floor to which it is secured via a first opening at a first longitudinal end, thus forming a central orifice (1c2) in said floor, the second opening (1c4) at a second longitudinal end of said cylindrical inner wall (1b) coming to face a central orifice (2b) in said lid, said internal compartment (1d1) of the receptacle suitable for receiving said block of explosive material being of annular shape defined by said cylindrical outer wall (1a) and said cylindrical inner wall (1b); and
- said block of explosive material presents a longitudinal central cylindrical orifice (3c) passing through said block over its entire length, being open at both longitudinal ends (3c1, 3c2) respectively facing the central orifice (2b) in said lid and the central orifice (1c2) in said floor.

3. A cartridge according to claim 2, **characterized in that** a peripheral edge (2b1) raised around the central orifice (2b) in the lid includes at least one notch (2b2) suitable for passing a detonator wire (4a) or a detonating cord (5) between the central orifice (2b) and at least one detonator insertion orifice (2a), thereby serving to protect the detonator wire or the detonating cord.

4. A cartridge according to any one of claims 1 to 3, **characterized in that** said block of compressed explosive material presents relative density of not less than 1.3.

5. A cartridge according to claim 4, **characterized in that** said block of compressed explosive material comprises compressed TNT flakes.

6. A cartridge according to any one of claims 1 to 5, **characterized in that** said block of compressed explosive material presents an outside surface (3a) that is slightly frustoconical, being flared towards its face presenting said opening (3b2) in the longitudinal cylindrical cavity (3b) forming the detonation housing.

7. A cartridge according to any one of claims 1 to 6, **characterized in that** said deformable elements (2a1) suitable for allowing insertion and for preventing exit in the opposite direction of said detonator or detonating cord through said insertion orifice (2a) are constituted by a cap of plastics material in the shape of a radially-slotted funnel forming a plurality of adjacent elastically deformable elements (2a1) spaced apart by said slots (2a2) extending under said lid.

8. A cartridge according to any one of claims 1 to 7, **characterized in that** said floor (1c) includes perforations in the form of slots (1c1) forming said vents.

9. A cartridge according to claim 8, **characterized in that** said slots (1c1) forming said vents are arranged at the periphery of said floor in the form of circular arcs at the bottom of the junction with said cylindrical outer wall (1a) of the receptacle.

10. A cartridge according to any one of claims 1 to 9, **characterized in that** the surface (3d) of the block of explosive material (3) is not in contact with the entire inside surface (1e) of the floor (1c) on which it rests so as to allow air and/or water to pass and be discharged out from said internal compartment (1d1) when said block of explosive material (3) is inserted into said receptacle and when said cartridge (10) is inserted into water.

11. A cartridge according to any one of claims 1 to 10, **characterized in that** the inside surface (1e) of said floor (1c) that is to be in contact with said block of explosive material includes grooving or protuberances (1c3) preferably arranged circularly coaxially or more preferably radially, said block of explosive material resting on said grooving or protuberances in such a manner as to allow air and/or water to pass between said block of explosive material and said floor.

12. A cartridge according to any one of claims 2 to 11, **characterized in that** said block of explosive material (3a) has two longitudinal cylindrical detonation housings arranged symmetrically on either side of a said longitudinal central cylindrical orifice (3c), and said lid (2) includes two detonator insertion orifices (2a) arranged facing the openings (3b2) of said detonation housings symmetrically on either side of a central orifice (2b) in said lid.

13. A cartridge according to any one of claims 1 to 12, **characterized in that** said lid (2) presents a circular transverse bottom wall (2c) surmounted by a tubular peripheral side wall (2d) including on its outer face first assembly elements (2d1) of the lid, preferably thread or embossed first elements (2d1), that are suitable for co-operating, preferably by screw fastening or by forced insertion, with complementary assembly elements (1e1) preferably thread elements or complementary embossed elements (1e1) respectively, in/on the inside face of the longitudinal end of the outer cylindrical wall (1a) of the receptacle in order to enable the receptacle to be closed by the lid.

14. A cartridge according to any one of claims 1 to 13, **characterized in that** said lid presents second assembly elements (2d2) of the lid on its outside face, preferably thread or embossed second elements (2d2) of the lid, suitable for co-operating, preferably by screw fastening or by forced insertion, with complementary second assembly elements (1e2), preferably thread or embossed second complementary elements respectively, in/on the inside face of the opposite longitudinal end of the outer cylindrical wall (1a) of the receptacle beyond said floor so as to enable said second assembly elements (2d2) of the lid of a first cartridge arranged axially end to end relative to a second cartridge to be assembled to said complementary second assembly elements (1e2) of a second cartridge, preferably by screw fastening or by forced insertion.

15. A cartridge according to any one of claims 1 to 14, **characterized in that** said lid (2) presents a circular transverse bottom wall (2c) including said insertion orifices (2a), said deformable elements (2a1) suitable for allowing insertion and for preventing exit in the opposite direction of said detonator (4) or of said detonating cord (5) through said insertion orifice(s) (2a) extending under said bottom wall of the lid.

16. A string of cartridges comprising at least two cartridges according to any one of claims 1 to 15 assembled axially (XX') end to end.
